# FASCICULE DE BREVET EUROPEEN

(11) **EP 3 470 932 B1**
(45) Date de publication et mention de la délivrance du brevet: **26.08.2020**
(21) Numéro de dépôt: 18198921.1
(22) Date de dépôt: 05.10.2018
(51) Int. Cl.: G04B 18/04, G04B 18/06, G04B 29/02, G04B 17/06, G04B 17/34, G04B 33/06

(54) **OSCILLATEUR POUR MOUVEMENT HORLOGER**
OSZILLATOR FÜR UHRWERK
OSCILLATOR FOR A TIMEPIECE MOVEMENT

(30) Priorité: 16.10.2017 CH 12632017
(43) Date de publication de la demande: 17.04.2019
(73) Titulaire: Richemont International S.A., 1752 Villars-sur-Glâne (CH)
(72) Inventeur: BRECHBÜHL, Jérémy, 2616 Renan (CH); BELO, Vasco, 2300 La Chaux-de-Fonds (CH); HERRERA, Bruno, 01210 Ornex (FR); VAN STRAATEN, Matthijs, 1822 Chernex (CH); CHERVET, Bernard, 25210 Le Barboux (FR)
(74) Mandataire: e-Patent SA

(56) Documents cités:
- CH-A2- 706 798
- CH-A2- 707 226
- GB-A- 1 138 677
- US-A- 2 391 816

## Description

### Domaine technique

La présente invention concerne un oscillateur pour mouvement horloger comportant un axe de balancier monté rotatif dans un pont de balancier destiné à être assemblé à un élément de bâti du mouvement horloger, un balancier et une virole solidaires de l'axe de balancier.

L'invention concerne également un mouvement horloger comportant un tel oscillateur ainsi qu'une pièce d'horlogerie comportant un tel mouvement horloger.

### Etat de la technique

De nombreuses pièces d'horlogerie comportant un oscillateur répondant aux caractéristiques ci-dessus sont connues depuis longtemps, comme par exemple dans la demande de brevet CH 706798 A2.

La demande de brevet CH 707226 A2 décrit et illustre un exemple récent de construction compacte d'un oscillateur de ce type. Cet oscillateur comporte un axe de balancier portant un balancier et une virole, assurant la fixation de l'extrémité interne d'un spiral, ainsi qu'un double plateau réalisé d'une pièce et engagé à friction sur l'axe de balancier. Par ailleurs, l'axe de balancier comprend directement à sa surface un chemin de roulement pour définir la bague interne d'un roulement à billes ou à galets. Ce roulement comprend une bague externe présentant deux oreilles permettant d'assurer son assemblage sur un pont destiné à être assemblé à un élément de bâti d'un mouvement horloger. Ce pont remplit dans le même temps le rôle de pont d'ancre étant donné qu'il porte une pierre dans laquelle la tige d'ancre est pivotée. Cette construction présente par conséquent un encombrement relativement faible, en particulier dans la direction de son épaisseur, et aucun pont ne vient recouvrir le balancier-spiral ce qui lui confère un aspect aérien. Seul un porte-piton s'étend partiellement au-dessus du balancier-spiral pour assurer la fixation de l'extrémité externe du spiral, le porte-piton étant assemblé à la platine du mouvement horloger.

La construction illustrée dans cette demande de brevet présente un encombrement suivant la direction axiale tel, qu'il semble difficile de le réduire davantage. En effet, le balancier et le spiral sont adjacents l'un à l'autre et il est préférable de maintenir un minimum de distance entre eux pour limiter le risque de collision, notamment en cas de choc appliqué à la pièce d'horlogerie correspondante.

Toutefois, de manière générale, il y a toujours beaucoup de raisons pour pousser le constructeur horloger à réduire l'encombrement de certains mécanismes horlogers, notamment pour ménager de la place pour d'autres mécanismes, par exemple des complications ou des barillets supplémentaires pour augmenter la réserve de marche, ou encore pour simplement réduire l'épaisseur du mouvement horloger pour en permettre l'intégration dans une montre extra-plate et/ou pour femme.

### Divulgation de l'invention

Un but principal de la présente invention est de proposer une construction d'oscillateur pour mouvement horloger du type mentionné plus haut, présentant un encombrement réduit en référence aux constructions connues, sans que le gain en encombrement ne soit fait au détriment d'une simplicité d'assemblage, d'une bonne fiabilité de fonctionnement ou encore de possibilités d'ajustement des paramètres de l'oscillateur.

A cet effet, la présente invention concerne plus particulièrement un oscillateur pour mouvement horloger répondant aux caractéristiques susmentionnées, caractérisé par le fait que la virole est interposée entre le balancier et l'axe de balancier pour assurer le montage du balancier sur l'axe de balancier.

Grâce à ces caractéristiques, l'écart entre le balancier et le spiral est parfaitement maîtrisé, par fabrication de la virole, et ces deux composants peuvent être agencés avec un minimum de distance entre eux, réduisant ainsi l'épaisseur de l'oscillateur. Par ailleurs, ces caractéristiques permettent éventuellement de simplifier légèrement la réalisation de l'axe de balancier qui doit typiquement comporter un épaulement définissant une butée lors de la mise en place du balancier. Un tel épaulement peut toutefois être maintenu pour assurer la mise en place de la virole sur l'axe de balancier. En outre, le risque de casse de l'axe de balancier lors de l'assemblage de l'oscillateur, en particulier lorsqu'il est réalisé en un matériau cassant comme la céramique, est réduit puisqu'il n'y a plus qu'un composant à chasser sur lui, la virole, au lieu de deux dans une construction conventionnelle, à savoir la virole et le balancier.

De manière préférée, la virole présente un canon sensiblement cylindrique agencé pour définir une surface d'appui pour le balancier et délimité suivant sa direction axiale par au moins un épaulement définissant une butée axiale pour le balancier.

Dans ce cas, on peut avantageusement prévoir que la virole comporte au moins trois, préférablement quatre, épaulements définissant des butées axiales pour le balancier, au moins une partie des épaulements étant également destinée à assurer un guidage d'une première spire interne d'un spiral.

Selon un mode de réalisation préféré, la virole est agencée sur l'axe de balancier de telle manière que le ou les épaulements soient situés entre le pont de balancier et le canon.

Grâce à ces caractéristiques, le spiral peut éventuellement être partiellement logé dans l'épaisseur du balancier pour réduire davantage l'épaisseur de l'oscillateur selon l'invention. En outre, cela permet de loger un piton pour verrouiller la spire externe du spiral du côté ponts et non pardessus l'oscillateur comme c'est le cas de la construction antérieure citée plus haut.

Suivant un mode de réalisation préféré, on peut prévoir que le pont de balancier présente un alésage définissant une bague externe d'un roulement, à billes ou à galets, coopérant avec une bague interne du roulement solidaire de l'axe de balancier.

Dans ce cas, on peut avantageusement prévoir qu'un chemin de roulement soit ménagé directement à la surface de l'axe de balancier pour définir au moins une portion de la bague interne.

De manière générale, on peut également prévoir que l'axe de balancier porte un double plateau réalisé d'une pièce avec lui.

On note que dans le cas d'un axe de balancier monté sur roulement et constituant une partie du roulement, il est encore plus intéressant de limiter le nombre d'opérations à effectuer sur l'axe, que dans le cas d'un axe conventionnel, étant donné qu'un tel axe est plus fragile et coûte plus cher à la fabrication, ce qui implique une perte supérieure en cas de casse. C'est pourquoi il est avantageux, dans le cadre de l'invention, d'avoir un seul chassage au lieu traditionnellement d'un rivetage (balancier sur axe) et un chassage (virole sur axe).

Selon d'autres caractéristiques préférées supplémentaires de la présente invention, on peut prévoir, lorsque l'oscillateur comporte un piton destiné à coopérer avec une spire externe d'un spiral, le pont de balancier portant un palier logeant l'axe de balancier, que l'oscillateur comporte en outre un support présentant une fente incurvée, de rayon de courbure sensiblement constant et agencée concentriquement au palier, le piton étant logé dans la fente incurvée en étant susceptible d'occuper différentes positions suivant la longueur de cette dernière pour ajuster le repère.

Dans ce cas, on peut prévoir que l'oscillateur comporte un dispositif de verrouillage susceptible de basculer, à la demande et dans un sens ou dans l'autre, entre
un premier état actif, dans lequel il agit sur le piton pour le verrouiller dans une position donnée, et
un deuxième état inactif, dans lequel il laisse le piton libre d'être déplacé suivant la longueur de la fente incurvée.

Le support peut alors avantageusement être un pont d'ancre présentant une position indexée en référence au pont de balancier.

La présente invention concerne également un mouvement horloger comportant un oscillateur répondant aux caractéristiques qui viennent d'être exposées ainsi qu'une pièce d'horlogerie comportant un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels :
- la figure 1 représente une vue en perspective simplifiée et éclatée d'une partie d'un oscillateur pour mouvement horloger selon un mode de réalisation préféré de l'invention;
- la figure 2a représente une vue en perspective simplifiée des composants illustrés sur la figure 1 lorsqu'ils sont assemblés;
- la figure 2b représente une vue similaire à la vue de la figure 2a lorsque l'oscillateur selon le mode de réalisation préféré de l'invention est illustré coupé en son milieu, suivant un plan de coupe parallèle au plan de la feuille, et
- les figures 3a, 3b, 3c représentent une même vue d'une partie d'un mouvement horloger à des stades successifs d'assemblage de l'oscillateur selon le mode de réalisation préféré de l'invention.

### Mode(s) de réalisation de l'invention

La figure 1 représente une vue en perspective simplifiée et éclatée d'une partie d'un oscillateur 1 pour mouvement horloger selon un mode de réalisation préféré de l'invention. Les figures 2a et 2b représentent des vues en perspective de l'oscillateur 1 lorsqu'il est assemblé, l'assemblage étant illustré complet sur la figure 2a et en coupe sur la figure 2b pour rendre certains détails de construction apparents.

De manière générale, seuls les éléments nécessaires à la bonne compréhension de l'invention ont été illustrés dans un souci de clarté et de concision.

L'oscillateur 1 est du type balancier-spiral. Il comporte un balancier 2, à vis de réglage, et un spiral 4, interagissant l'un avec l'autre de manière conventionnelle.

Le balancier 2 et le spiral 4 sont destinés à être assemblés à un axe de balancier 6 par l'intermédiaire d'une virole 8, engagée à friction sur l'axe de balancier 6 de manière connue. La virole joue le rôle d'un premier organe de verrouillage d'une première extrémité, interne, du spiral 4, de manière conventionnelle.

Il ressort plus particulièrement de la figure 2a, mais surtout de la figure 2b, que la virole 8 joue ici un rôle particulier par rapport aux constructions connues : elle est engagée sur l'axe de balancier 6 de manière conventionnelle, mais le balancier 2 est engagé sur elle plutôt que d'être positionné en appui contre un épaulement de l'axe de balancier 6 comme c'est généralement le cas. Cette construction permet de limiter les contraintes appliquées à l'axe de balancier 6 qui pourrait se casser autrement, en fonction du matériau dans lequel il est réalisé, par exemple en céramique. En outre, cette construction permet également de réduire l'encombrement de l'oscillateur suivant la direction de son épaisseur, le balancier 2 et le spiral 4 étant situés très proches l'un de l'autre.

On notera que, selon le présent mode de réalisation préféré illustré et décrit ici à titre indicatif non limitatif, la virole 8 comprend un canon 7 sensiblement cylindrique, agencé pour définir une surface d'appui pour le balancier 2 et délimité, suivant sa direction axiale, par quatre épaulements 9 définissant des butées axiales pour le balancier 2 lorsqu'il est ajusté, centré puis rivé sur la virole 8. On constate en outre que la virole 8 est agencée de telle manière que le balancier 2 soit situé sensiblement à l'extrémité libre de l'axe de balancier 6, le spiral 4 étant ainsi situé du côté du mouvement horloger, comme cela ressort plus particulièrement des figures 2a et 2b.

L'axe de balancier 6 remplit ici plusieurs fonctions additionnelles, de manière avantageuse et préférée mais non absolument nécessaire pour la mise en œuvre de la présente invention. Plus précisément, un double plateau 10, 12 conventionnel est réalisé d'une pièce avec l'axe de balancier 6. Le grand plateau 10 est percé d'un trou 14, axial, destiné à recevoir une cheville de plateau 16 (sur la figure 2b) destinée à coopérer avec une ancre d'un échappement.

Par ailleurs, un chemin de roulement 18 est ménagé directement à la surface de l'axe de balancier 6 pour que ce dernier puisse jouer le rôle d'au moins une partie de bague intérieure d'un roulement à billes ou à galets.

L'axe de balancier 6 est alors destiné à être engagé dans l'alésage central 20 d'un pont de balancier 22 définissant une bague extérieure du roulement, l'alésage central 20 jouant le rôle d'un palier pour l'axe de balancier 6.

Une bague 24 définissant une surface annulaire supplémentaire d'appui du roulement est rendue solidaire de l'axe de balancier 6 après insertion des billes 26, pour maintenir ces dernières captives dans le roulement ainsi fermé.

Par ailleurs, le pont de balancier 22 est ici directement associé à un pont d'ancre 28 présentant également un alésage central 30 définissant un logement pour le double plateau 10, 12 de l'axe de balancier 6 et pour lui permettre par la suite de coopérer avec l'ancre, comme cela ressortira plus particulièrement des figures 3a à 3c.

On notera que, de manière préférée non limitative, le pont de balancier 22 présente deux trous 32 destinés à être alignés avec deux trous 34 du pont d'ancre 28, à des fins d'indexation de ces deux ponts, comme cela ressortira également des figures 3a à 3c.

De manière similaire, le pont de balancier 22 présente trois trous 36 supplémentaires destinés à être alignés avec trois évidements 38 correspondants du pont d'ancre 28, pour permettre l'assemblage de l'oscillateur sur la platine d'un mouvement horloger, comme cela ressortira également des figures 3a à 3c.

Enfin, le pont d'ancre 28 présente deux zones fonctionnelles supplémentaires sensiblement diamétralement opposées, à titre illustratif non limitatif.

D'une part, le pont d'ancre 28 comporte une portion surélevée 40 logeant une pierre 42 destinée à recevoir la tige d'ancre.

D'autre part, le pont d'ancre 28 comporte une portion 44 présentant une surépaisseur en référence à l'épaisseur moyenne du pont. Une fente 46 traversant la portion 44 suivant son épaisseur est ménagée dans le pont d'ancre 28 pour définir un logement pour un deuxième organe de verrouillage de la deuxième extrémité, externe, du spiral 4, soit ici un piton 48.

La fente 46 est incurvée, avec un rayon de courbure sensiblement constant, et est agencée concentriquement à l'alésage central 30 du pont d'ancre 28, de telle manière qu'elle soit concentrique à l'alésage central 20 du pont de balancier 22 et que son centre de courbure soit, par conséquent, situé sur l'axe de pivotement de l'axe de balancier 6.

Le piton 48 présente une portée 50 dont les dimensions transversales sont supérieures à la largeur de la fente 46 pour définir une butée suivant la direction axiale. La portée 50 est surmontée d'un canon 52 présentant avantageusement deux méplats 53 opposés destinés à coopérer avec les parois de la fente 46 pour assurer un guidage du piton 48 suivant la longueur de la fente 46, lors du réglage du repère. Le canon 52 est lui-même surmonté d'une pince 54 de verrouillage du spiral conventionnelle, destinée à coopérer avec la spire terminale du spiral 4, typiquement par collage. Ainsi, tout déplacement du piton 48 suivant la longueur de la fente 46 a pour effet de déplacer l'extrémité externe du spiral 4 en référence à son extrémité interne, ce qui permet de régler le repère de l'oscillateur, c'est-à-dire d'assurer que les oscillations du balancier 2 de part et d'autre de sa position de repos soient bien symétriques.

Un dispositif de verrouillage est prévu pour verrouiller le piton 48 dans la position correspondant au réglage du repère pour fixer ce dernier. Ce dispositif de verrouillage comporte une plaquette 56 destinée à être positionnée sensiblement en regard de la fente 46 et en appui contre la portée 50 du piton 48 pour la plaquer contre le pont d'ancre 28 et immobiliser le piton 48. L'assemblage de la plaquette 56 au pont d'ancre 28 est ici réalisé au moyen de deux vis 58.

Ainsi, on comprend que, partant d'une position donnée du piton 48 dans la fente 46, l'horloger souhaitant effectuer un réglage du repère doit desserrer les deux vis 58 pour écarter la plaquette 56 du pont d'ancre 28 et libérer le piton 48 qui peut alors être déplacé jusqu'à une nouvelle position. Les deux vis 58 peuvent alors être resserrées pour rapprocher la plaquette 56 du pont d'ancre 28 et assurer le placage de la portée 50 du piton 48 contre le pont d'ancre 28, assurant de ce fait le verrouillage du piton 48.

Bien entendu, les formes illustrées et décrites pour le piton 48 et le dispositif de verrouillage le sont à titre d'exemple non limitatif et l'homme du métier ne rencontrera pas de difficulté particulière pour les adapter en fonction de ses propres besoins.

A titre d'exemple additionnel, on pourra prévoir que la portée du piton soit située entre le canon et la pince, de manière à reposer sur le plan supérieur du pont d'ancre dans l'orientation de la figure 1. Le canon pourrait alors être muni d'un trou central taraudé avec lequel une vis à portée pourrait coopérer de telle manière que, lorsque cette vis serait serrée, dans un mouvement de bas en haut sur la vue de la figure 1, le pont d'ancre serait pris en étau entre elle et la portée du piton, assurant ainsi un verrouillage de ce dernier.

Les figures 3a, 3b et 3c représentent, dans une même vue en perspective simplifiée, des étapes successives d'assemblage de l'oscillateur 1 qui vient d'être décrit sur un mouvement horloger.

La platine 60 du mouvement horloger est représentée mais ne sera pas décrite en détail, étant donné qu'elle comporte divers évidements particuliers n'ayant pas de rapport avec la mise en œuvre de la présente invention.

La platine 60 comprend un évidement double 62 dont la partie de gauche sur la figure 3a est destinée à recevoir l'oscillateur 1 et la partie de droite est notamment destinée à recevoir la roue d'échappement (non représentée). La platine comprend une pierre 64 située sensiblement à la limite entre les deux parties de l'évidement 62 et dans laquelle est logée la tige 66 de l'ancre 68.

L'évidement 62 présente une forme complexe sensiblement complémentaire à celle de l'oscillateur 1, notamment avec différentes régions de profondeurs différentes.

Un premier petit évidement 70 est ménagé dans la région autour de la fourchette et du dard de l'ancre 68, cet évidement 70 étant destiné à loger le petit plateau 12 de l'axe de balancier 6, qui est destiné à coopérer avec le dard de l'ancre 68. La cheville 16 chassée dans le grand plateau 10 est quant à elle destinée à coopérer avec la fourchette de l'ancre 68, de manière conventionnelle.

Un deuxième petit évidement 72 présente une forme similaire à celle de la portion 44 du pont d'ancre 28 ayant une surépaisseur, c'est-à-dire la portion dans laquelle la fente 46 est ménagée pour loger le piton 48.

Par ailleurs, deux pieds 74 s'étendent depuis le fond de l'évidement 62, ainsi que trois piliers 76 taraudés destinés à recevoir des vis.

Passant de la figure 3a à la figure 3b, on constate que le pont d'ancre 28 a été mis en place sur la platine 60, ses trous 34 étant engagés sur les pieds 74, les piliers 76 étant alors situés dans les évidements 38 du pont d'ancre 28.

On constate également sur la figure 3b que la portion surélevée 40 du pont d'ancre 28 définit un passage pour l'ancre 68.

En outre, l'alésage central 30 du pont d'ancre 28 présente deux portions saillantes 78 définissant des étoqueaux pour l'ancre 68.

Passant à la figure 3c, on constate que les composants restants sont préassemblés sur le pont de balancier 22 avant que ce dernier ne soit mis en place sur le pont d'ancre 28. D'une part, le roulement est formé par assemblage de l'axe de balancier 6 au pont de balancier 22, avec insertion des billes 26 puis fermeture du roulement avec la bague 24. D'autre part, le spiral 4 et le balancier 2 sont assemblés à la virole 8, avant que cette dernière ne soit engagée à force sur l'axe de balancier 6.

L'ensemble ainsi assemblé est alors approché de la platine 60, les trous 32 du pont de balancier 22 étant alignés avec les pieds 74 de sorte à engager ces derniers dans les trous 32.

Trois vis 80 sont ensuite vissées dans les piliers 76 pour assurer la solidarisation de l'oscillateur 1 à la platine 60.

Grâce aux caractéristiques qui viennent d'être décrites, il est possible de réaliser une construction d'oscillateur d'encombrement et de complexité limités, dont l'assemblage est très simple et offrant malgré tout la possibilité d'effectuer un réglage précis de ses propriétés chronométriques étant donné que son repère peut être ajusté.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple les formes illustrées et décrites pour les ponts de balancier et d'ancre, pour le piton et pour son dispositif de verrouillage, ainsi que pour l'axe de balancier et la virole. Ainsi, par exemple, comme cela a été relevé plus haut, la virole pourrait présenter un nombre différent d'épaulements, par exemple au moins trois, pour définir des butées pour le balancier, sans pour autant sortir du cadre de l'invention.

L'homme du métier ne rencontrera pas de difficulté particulière pour adapter le contenu de la présente divulgation à ses propres besoins, et mettre en œuvre un oscillateur pour mouvement horloger comportant un balancier-spiral dans lequel à la fois le spiral et le balancier sont assemblés à un axe de balancier par l'intermédiaire d'une même virole, sans sortir du cadre de l'invention.

## Revendications

1. Oscillateur (1) pour mouvement horloger comportant
un axe de balancier (6) monté rotatif dans un pont de balancier (22) destiné à être assemblé à un élément de bâti (60) du mouvement horloger,
un balancier (2) et une virole (8) solidaires dudit axe de balancier (6), **caractérisé en ce que** ladite virole (8) est interposée entre ledit balancier (2) et ledit axe de balancier (6) pour assurer le montage dudit balancier (2) sur ledit axe de balancier (6).

2. Oscillateur (1) selon la revendication 1, **caractérisé en ce que** ladite virole (8) présente un canon (7) sensiblement cylindrique agencé pour définir une surface d'appui pour ledit balancier (2) et délimité suivant sa direction axiale par au moins un épaulement (9) définissant une butée axiale pour ledit balancier (2).

3. Oscillateur (1) selon la revendication 2, **caractérisé en ce que** ladite virole (8) comporte au moins trois, préférablement quatre, épaulements (9) définissant des butées axiales pour ledit balancier (2), au moins une partie desdits épaulements (9) étant également destinée à assurer un guidage d'une première spire interne d'un spiral (4).

4. Oscillateur (1) selon la revendication 2 ou 3, **caractérisé en ce que** ladite virole (8) est agencée sur ledit axe de balancier (6) de telle manière que ledit ou lesdits épaulements (9) soient situés entre ledit pont de balancier (22) et ledit canon (7).

5. Oscillateur (1) selon l'une des revendications précédentes, **caractérisé en ce que** ledit pont de balancier (22) présente un alésage (20) définissant une bague externe d'un roulement, à billes ou à galets, coopérant avec une bague interne dudit roulement solidaire dudit axe de balancier (6).

6. Oscillateur (1) selon la revendication 5, **caractérisé en ce qu'**un chemin de roulement (18) est ménagé directement à la surface dudit axe de balancier (6) pour définir au moins une portion de ladite bague interne.

7. Oscillateur (1) selon l'une des revendications précédentes, **caractérisé en ce que** ledit axe de balancier (6) porte un double plateau (10, 12) réalisé d'une pièce avec lui.

8. Oscillateur (1) selon l'une des revendications précédentes, comportant un piton (48) destiné à coopérer avec une spire externe d'un spiral (4), ledit pont de balancier (22) portant un palier (20) logeant ledit axe de balancier (6),
**caractérisé en ce qu'**il comporte un support présentant une fente incurvée (46), de rayon de courbure sensiblement constant et agencée concentriquement audit palier (20), ledit piton (48) étant logé dans ladite fente incurvée (46) en étant susceptible d'occuper différentes positions suivant la longueur de cette dernière pour ajuster le repère.

9. Oscillateur (1) selon la revendication 8, **caractérisé en ce qu'**il comporte un dispositif de verrouillage (56, 58) susceptible de basculer, à la demande et dans un sens ou dans l'autre, entre
un premier état actif, dans lequel il agit sur ledit piton (48) pour le verrouiller dans une position donnée, et
un deuxième état inactif, dans lequel il laisse ledit piton (48) libre d'être déplacé suivant la longueur de ladite fente incurvée (46).

10. Oscillateur (1) selon la revendication 8 ou 9, **caractérisé en ce que** ledit support est un pont d'ancre (28) présentant une position indexée en référence audit pont de balancier (22).

11. Mouvement horloger comportant un oscillateur (1) selon l'une des revendications précédentes.

12. Pièce d'horlogerie comportant un mouvement horloger selon la revendication 11.

## Patentansprüche

1. Oszillator (1) für ein Uhrwerk, der Folgendes umfasst:
eine Unruhwelle (6), die in einer Unruhbrücke (22) drehbar gelagert ist, welche dazu bestimmt ist, an einem Rahmenelement (60) des Uhrwerks befestigt zu sein,
eine Unruh (2) und eine Spiralrolle (8), die mit der Unruhwelle (6) fest verbunden sind,
**dadurch gekennzeichnet, dass** die Spiralrolle (8) zwischen der Unruh (2) und der Unruhwelle (6) eingefügt ist, um die Montage der Unruh (2) an der Unruhwelle (6) sicherzustellen.

2. Oszillator (1) nach Anspruch 1, **dadurch gekennzeichnet, dass** die Spiralrolle (8) eine im Wesentlichen zylindrische Hülse (7) aufweist, die angeordnet ist, um eine Auflagefläche für die Unruh (2) zu definieren, und in ihrer axialen Richtung durch mindestens einen Absatz (9), der einen axialen Anschlag für die Unruh (2) definiert, abgegrenzt wird.

3. Oszillator (1) nach Anspruch 2, **dadurch gekennzeichnet, dass** die Spiralrolle (8) mindestens drei, vorzugsweise vier Absätze (9) umfasst, die axiale Anschläge für die Unruh (2) definieren, wobei mindestens ein Teil der Absätze (9) auch dazu bestimmt ist, ein Führen einer ersten inneren Windung einer Spirale (4) sicherzustellen.

4. Oszillator (1) nach Anspruch 2 oder 3, **dadurch gekennzeichnet, dass** die Spiralrolle (8) so auf der Unruhwelle (6) angeordnet ist, dass sich der eine oder die mehreren Absätze (9) zwischen der Unruhbrücke (22) und der Hülse (7) befinden.

5. Oszillator (1) nach einem der vorhergehenden Ansprüche, **dadurch gekennzeichnet, dass** die Unruhbrücke (22) eine Bohrung (20) aufweist, die einen Außenring eines Wälzlagers mit Kugeln oder Kegelrollen definiert, der mit einem Innenring des Wälzlagers, der fest mit der Unruhwelle (6) verbunden ist, zusammenwirkt.

6. Oszillator (1) nach Anspruch 5, **dadurch gekennzeichnet, dass** eine Wälzfläche (18) direkt an der Oberfläche der Unruhwelle (6) eingerichtet ist, um mindestens einen Abschnitt des Innenrings zu definieren.

7. Oszillator (1) nach einem der vorhergehenden Ansprüche, **dadurch gekennzeichnet, dass** die Unruhwelle (6) eine Doppelplatte (10, 12) trägt, die einstückig mit ihr ausgebildet ist.

8. Oszillator (1) nach einem der vorhergehenden Ansprüche, der ein Spiralklötzchen (48) umfasst, das dazu bestimmt ist, mit einer äußeren Windung einer Spirale (4) zusammenzuwirken, wobei die Unruhbrücke (22) ein Lager (20) trägt, das die Unruhwelle (6) aufnimmt,
**dadurch gekennzeichnet, dass** er eine Halterung umfasst, die einen gebogenen Schlitz (46) mit einem im Wesentlichen konstanten Biegeradius aufweist, der konzentrisch zu dem Lager (20) angeordnet ist, wobei das Spiralklötzchen (48) in dem gebogenen Schlitz (46) aufgenommen ist und entlang der Länge desselben unterschiedliche Positionen einnehmen kann, um den Abfall einzustellen.

9. Oszillator (1) nach Anspruch 8, **dadurch gekennzeichnet, dass** er eine Verriegelungsvorrichtung (56, 58) umfasst, die auf Verlangen und in der einen oder anderen Richtung zwischen Folgendem umschalten kann:
einem ersten aktiven Zustand, in dem sie auf das Spiralklötzchen (48) einwirkt, um es in einer vorgegebenen Position zu verriegeln, und
einem zweiten inaktiven Zustand, in dem sie das Spiralklötzchen (48) freigibt, damit es sich entlang der Länge des gebogenen Schlitzes (46) bewegen kann.

10. Oszillator (1) nach Anspruch 8 oder 9, **dadurch gekennzeichnet, dass** die Halterung eine Ankerbrücke (28) ist, die eine in Bezug auf die Unruhbrücke (22) indexierte Position aufweist.

11. Uhrwerk, das einen Oszillator (1) nach einem der vorhergehenden Ansprüche umfasst.

12. Uhr, die ein Uhrwerk nach Anspruch 11 umfasst.

## Claims

1. Oscillator (1) for a timepiece movement, having
a balance staff (6) mounted in a rotatable manner in a balance bridge (22) intended to be joined to a frame element (60) of the timepiece movement,
a balance wheel (2) and a collet (8) that are secured to said balance staff (6),
**characterized in that** said collet (8) is interposed between said balance wheel (2) and said balance staff (6) in order to mount said balance wheel (2) on said balance staff (6).

2. Oscillator (1) according to Claim 1, **characterized in that** said collet (8) has a substantially cylindrical barrel (7) that is designed to define a supporting surface for said balance wheel (2) and is delimited in its axial direction by at least one shoulder (9) defining an axial abutment for said balance wheel (2).

3. Oscillator (1) according to Claim 2, **characterized in that** said collet (8) has at least three, preferably four, shoulders (9) defining axial abutments for said balance wheel (2), at least some of said shoulders (9) being likewise intended to guide a first internal coil of a hairspring (4).

4. Oscillator (1) according to Claim 2 or 3, **characterized in that** said collet (8) is arranged on said balance staff (6) such that said shoulder (s) (9) is/are situated between said balance bridge (22) and said barrel (7).

5. Oscillator (1) according to one of the preceding claims, **characterized in that** said balance bridge (22) has a bore (20) defining an outer ring of a ball bearing or roller bearing cooperating with an inner ring of said bearing that is secured to said balance staff (6).

6. Oscillator (1) according to Claim 5, **characterized in that** a bearing raceway (18) is formed directly on the surface of said balance staff (6) so as to define at least a portion of said inner ring.

7. Oscillator (1) according to one of the preceding claims, **characterized in that** said balance staff (6) bears a double roller (10, 12) made in one piece therewith.

8. Oscillator (1) according to one of the preceding claims, having a stud (48) intended to cooperate with an external coil of a hairspring (4), said balance bridge (22) bearing a bush (20) accommodating said balance staff (6),
**characterized in that** it has a support having a curved slot (46) that has a substantially constant radius of curvature and is arranged concentrically with said bush (20), said stud (48) being accommodated in said curved slot (46), being able to take up different positions along the length of the latter to put the corresponding timepiece movement into beat.

9. Oscillator (1) according to Claim 8, **characterized in that** it has a locking device (56, 58) that is able to rock, as required and in one direction or the other, between
a first, active state, in which it acts on said stud (48) to lock it in a given position, and
a second, inactive state, in which it leaves said stud (48) free to be moved along the length of said curved slot (46).

10. Oscillator (1) according to Claim 8 or 9, **characterized in that** said support is a pallet bridge (28) having an indexed position with respect to said balance bridge (22).

11. Timepiece movement having an oscillator (1) according to one of the preceding claims.

12. Timepiece having a timepiece movement according to Claim 11.
